# FASCICULE DE BREVET EUROPEEN

(11) **EP 3 693 667 B1**
(45) Date de publication et mention de la délivrance du brevet: **01.09.2021**
(21) Numéro de dépôt: 20155962.2
(22) Date de dépôt: 06.02.2020
(51) Int. Cl.: F24B 7/02, F24B 1/02, F24B 5/02

(54) **POÊLE À ÉCHANGEUR THERMIQUE VARIABLE DÉPORTÉ**
OFEN MIT VERSETZTEM VARIABLEN WÄRMETAUSCHER
WOOD-BURNING STOVE WITH OFFSET VARIABLE HEAT EXCHANGER

(30) Priorité: 09.02.2019 FR 1901302
(43) Date de publication de la demande: 12.08.2020
(73) Titulaire: Inovalp, 38350 Saint-Honoré (FR)
(72) Inventeur: DENANCE, Yann, 38350 NANTES EN RATTIER (FR); PAULIN, Kevin, 38770 MONTEYNARD (FR); FAIVRE, Elodie, 38970 QUET EN BEAUMONT (FR)
(74) Mandataire: INNOV-GROUP

(56) Documents cités:
- EP-A1- 1 327 825
- EP-A1- 3 205 940
- WO-A1-2008/059300
- WO-A1-2016/207395
- FR-A1- 2 520 850
- KR-A- 20160 055 438
- US-A- 5 243 963

## Description

### Domaine technique

L'invention se rapporte au domaine technique des poêles, notamment des poêles à granulés. Plus précisément, l'invention concerne les poêles de type poêle-cheminée où il est possible d'observer le feu comme dans une cheminée.

### État de l'art

Un poêle connu de l'état de la technique, notamment du document FR 3 038 034, comporte :
- un module de combustion, renfermant le foyer d'un poêle ;
- un module d'alimentation, permettant d'alimenter le foyer en combustible solide.

Le module d'alimentation comporte des parois délimitant un espace de stockage de combustible solide (p.3, 1.28-30). Le module de combustion et le module d'alimentation sont des modules séparés, sans être enveloppés d'un habillage commun. En outre, un tel poêle de l'état de la technique comporte un panneau mural de protection dédié, distinct d'une paroi d'habillage, et agencé entre le module de combustion et les parois délimitant l'espace de stockage. Le panneau mural peut être monté sur la paroi avant de l'espace de stockage (p.13, 1.14-15 ; fig.4). Selon une variante, le panneau mural peut former la paroi avant de l'espace de stockage (p.13, 1.10-12; fig.5). Le panneau mural de protection est conçu pour protéger le mur mais également l'espace de stockage, et donc le combustible, de la chaleur rayonnée par le module de combustion via sa face arrière (p.3, 1.20-24).

Un tel poêle de l'état de la technique n'est pas entièrement satisfaisant dans la mesure où le panneau mural de protection peut s'avérer volumineux et complexifie la conception du poêle, en particulier lorsque le panneau mural forme la paroi avant de l'espace de stockage. L'aspect volumineux du panneau mural de protection peut également alourdir l'esthétisme selon la nature de la pièce à chauffer.

Le document WO 2016/207395 A1 divulgue un poêle à combustible solide avec une gaine d'alimentation, adaptée pour être installée entre un module d'alimentation en combustible solide et un module de combustion dudit combustible solide. La gaine comprend un conduit d'alimentation pour alimenter le module de combustion en combustible solide, un conduit d'admission d'air pour alimenter le module de combustion en air, et un conduit d'évacuation des fumées pour évacuer vers le module d'alimentation les fumées émises par la combustion. Au moins une partie du conduit d'admission d'air est intercalée entre le conduit d'alimentation et le conduit d'évacuation des fumées.

Le document EP 1 327 825 A1 décrit un poêle à pellets comprenant une chambre de combustion à pellets, un circuit d'évacuation conduisant à une cheminée pour l'évacuation des fumées et comprenant au moins un section latérale s'étendant vers le bas depuis le sommet de ladite chambre de combustion, un circuit d'admission d'air ambiant s'étendant vers le bas comprenant au moins une entrée d'air, et au moins une section en relation d'échange thermique avec ladite section s'étendant vers le bas dudit circuit d'évacuation pour chauffer l'air ambiant aspiré, et un circuit d'alimentation en air chauffé comprenant au moins un conduit ayant sa sortie au niveau du sol.

### Exposé de l'invention

L'invention vise à remédier en tout ou partie aux inconvénients précités. A cet effet, l'invention a pour objet un poêle, comportant :
- une armature, délimitant un volume de réception ;
- une enceinte de combustion, agencée en dehors du volume de réception, et comprenant un brûleur alimenté en air comburant pour produire une flamme ;
- un réservoir à combustible, agencé dans le volume de réception ;
- des moyens de fixation, agencés pour fixer l'enceinte de combustion à l'armature de manière à laisser une zone d'espacement entre l'enceinte de combustion et l'armature ;
- un tube d'approvisionnement, comprenant une partie s'étendant dans la zone d'espacement, et agencé pour relier le réservoir à combustible à l'enceinte de combustion de manière à approvisionner le brûleur en combustible ;
- un conduit d'évacuation, agencé dans le volume de réception pour évacuer des fumées de combustion hors de l'armature ;
- un tube d'évacuation, comprenant une partie s'étendant dans la zone d'espacement, et agencé pour relier l'enceinte de combustion au conduit d'évacuation de manière à évacuer les fumées de combustion de l'enceinte de combustion ;
- un échangeur thermique, agencé dans le volume de réception pour transférer l'énergie thermique des fumées de combustion à un air ambiant d'une première pièce à chauffer circulant dans le volume de réception, l'échangeur thermique comprenant une plaque de séparation agencée pour délimiter des première et seconde surfaces de transfert ;
- des premiers moyens de circulation, agencés pour faire circuler l'air ambiant de la première pièce à chauffer dans le volume de réception via la première surface de transfert de l'échangeur thermique, les premiers moyens de circulation étant destinés à expulser l'air ambiant chauffé par la première surface de transfert vers la première pièce à chauffer ;
- des deuxièmes moyens de circulation, agencés pour faire circuler l'air ambiant de la première pièce à chauffer dans le volume de réception via la seconde surface de transfert de l'échangeur thermique, les deuxièmes moyens de circulation étant destinés à expulser l'air ambiant chauffé par la seconde surface de transfert vers une deuxième pièce à chauffer.

Ainsi, un tel poêle selon l'invention permet de s'affranchir d'un panneau mural de protection dédié en réduisant le flux de rayonnement thermique transmis par la face arrière (i.e. orientée vers la zone d'espacement) de l'enceinte de combustion. Ceci est rendu possible grâce :
- au tube d'évacuation qui permet d'évacuer les fumées de combustion hors de l'enceinte de combustion ;
- à l'échangeur thermique, agencé dans le volume de réception délimité par l'armature, et permettant le transfert de l'énergie thermique des fumées de combustion dans le volume de réception, et non dans l'enceinte de combustion ;
- aux premiers et deuxièmes moyens de circulation, qui permettent une diffusion de la chaleur par convection.

Il est donc rendu possible de monter de simples parois d'habillage sur l'armature et éventuellement de prévoir une couche d'isolation thermique ou une lame d'air agencée autour du réservoir à combustible et/ou de prévoir des matériaux de type isolants thermiques agencés de part et d'autre de la face arrière de l'enceinte de combustion, ce qui est moins encombrant et plus simple à mettre en œuvre qu'un panneau mural de protection, pour limiter la température et réduire le rayonnement du foyer, à l'arrière de l'enceinte de combustion.

En outre, le réservoir à combustible comporte ses propres parois, distinctes des parois d'habillage de l'armature qui peuvent par exemple être montées sur l'armature lors de l'installation du poêle dans une pièce à chauffer (*in situ*)*,* ou être montées sur l'armature en usine, avant l'installation du poêle sur site. Ainsi, un tel poêle selon l'invention permet également de s'affranchir d'un panneau mural de protection formant une paroi du réservoir à combustible, ce qui simplifie la conception du poêle.

Par ailleurs, la partie du tube d'approvisionnement et la partie du tube d'évacuation sont dissimulées dans la zone d'espacement.

De plus, un tel poêle selon l'invention permet de déporter le réservoir à combustible, le conduit d'évacuation et l'échangeur thermique en dehors de l'enceinte de combustion, ce qui permet une rupture esthétique permettant de se focaliser sur la flamme. La fonction de convection est séparée de la fonction de rayonnement.

Enfin, la plaque de séparation de l'échangeur thermique permet de répartir la chaleur entre la première pièce à chauffer et la deuxième pièce à chauffer en fonction des besoins.

### Définitions

- Par « armature », on entend des éléments de structure, généralement métalliques, permettant de soutenir le poêle.
- Par « flamme », on entend une réaction de combustion.

Le poêle selon l'invention peut comporter une ou plusieurs des caractéristiques suivantes.

Selon une caractéristique de l'invention, la plaque de séparation est montée mobile sur l'échangeur thermique de manière à ajuster les superficies des première et seconde surfaces de transfert.

Ainsi, un avantage procuré est de définir, par le ratio entre les première et seconde surfaces de transfert, la répartition de la puissance délivrée par le poêle entre la première pièce à chauffer et la deuxième pièce à chauffer.

Selon une caractéristique de l'invention, les premiers moyens de circulation comportent :
- un premier organe de ventilation, agencé pour ventiler l'air ambiant de la première pièce à chauffer dans le volume de réception via la première surface de transfert de l'échangeur thermique ;
- un premier régulateur, configuré pour réguler la vitesse du premier organe de ventilation selon une consigne de température de la première pièce à chauffer.

Ainsi, un avantage procuré est de pouvoir ajuster la vitesse de ventilation de l'air ambiant traversant la première surface de transfert en fonction de la température souhaitée dans la première pièce à chauffer.

Selon une caractéristique de l'invention, les deuxièmes moyens de circulation comportent :
- un deuxième organe de ventilation, agencé pour ventiler l'air ambiant de la première pièce à chauffer dans le volume de réception via la seconde surface de transfert de l'échangeur thermique,
- un deuxième régulateur, configuré pour réguler la vitesse du deuxième organe de ventilation selon une consigne de température de la deuxième pièce à chauffer.

Ainsi, un avantage procuré est de pouvoir ajuster la vitesse de ventilation de l'air ambiant traversant la seconde surface de transfert en fonction de la température souhaitée dans la deuxième pièce à chauffer.

Selon une caractéristique de l'invention, le poêle comporte :
- un conduit d'alimentation en air comburant, agencé dans le volume de réception ;
- un tube d'alimentation en air comburant, comprenant une partie s'étendant dans la zone d'espacement, et agencé pour relier le conduit d'alimentation en air comburant à l'enceinte de combustion de manière à alimenter le brûleur en air comburant.

Ainsi, un avantage procuré est d'épurer la chambre de combustion en dissimulant les parties techniques (conduit d'alimentation en air comburant, conduit d'évacuation des fumées) dans l'armature, et ce afin de se focaliser sur la flamme. En outre, la partie du tube d'alimentation en air comburant est dissimulée dans la zone d'espacement.

Selon une caractéristique de l'invention, la partie du tube d'alimentation en air comburant s'étend dans la zone d'espacement au-dessous de la partie du tube d'approvisionnement et au-dessus de la partie du tube d'évacuation.

Ainsi, un avantage procuré est d'éviter de chauffer le combustible présent dans le tube d'approvisionnement par rayonnement thermique émis par le tube d'évacuation, en interposant le tube d'alimentation en air comburant. En outre, un avantage procuré est de chauffer l'air comburant présent dans le tube d'alimentation en air comburant par rayonnement thermique émis par le tube d'évacuation, ce qui augmente le rendement.

Selon une caractéristique de l'invention, les moyens de fixation comportent le tube d'approvisionnement, le tube d'évacuation et le tube d'alimentation en air comburant.

Ainsi, un avantage procuré est d'obtenir une tenue mécanique satisfaisante de l'enceinte sans nécessiter des moyens de fixation additionnels dédiés.

Selon une caractéristique de l'invention, le conduit d'alimentation en air comburant et le conduit d'évacuation sont coaxiaux.

Ainsi, un avantage procuré est de réduire l'encombrement du poêle.

Selon une caractéristique de l'invention, l'armature possède une masse adaptée pour soutenir l'enceinte de combustion ; l'enceinte de combustion et l'armature comportant chacune une embase ; et les moyens de fixation sont agencés pour suspendre l'embase de l'enceinte de combustion au-dessus de l'embase de l'armature.

Ainsi, un avantage procuré est de suspendre l'enceinte et de s'affranchir de pieds pour la supporter.

Selon une caractéristique de l'invention, l'armature s'étend suivant un axe vertical, et le tube d'approvisionnement s'étend suivant une direction oblique par rapport à l'axe vertical de manière à approvisionner le brûleur en combustible par gravité.

Ainsi, un avantage procuré est d'obtenir un guidage aisé du combustible vers le brûleur.

Selon une caractéristique de l'invention, l'armature comporte au moins une trappe latérale.

Ainsi, un avantage procuré est de faciliter la maintenance du poêle.

Selon une caractéristique de l'invention, l'armature comporte une embase, destinée à reposer sur un sol de la pièce à chauffer, et réalisée dans un matériau élastique.

Ainsi, un avantage procuré est de réduire les vibrations éventuelles causées par des éléments techniques présents dans l'armature, par exemple des moteurs appartenant aux premiers et deuxièmes moyens de circulation.

Selon une caractéristique de l'invention, l'armature comporte des parois d'habillage montées sur l'armature de manière à former un caisson, les parois d'habillage étant de préférence réalisées en acier.

Par « caisson », on entend une enceinte creuse pouvant renfermer des objets possédant des fonctions techniques.

Selon une caractéristique de l'invention, le poêle comporte :
- une première ouverture, formée dans une paroi d'habillage du caisson, et autorisant une entrée de l'air ambiant dans le volume de réception ;
- une deuxième ouverture, formée dans une paroi d'habillage du caisson, et autorisant une sortie de l'air ambiant hors du volume de réception ;
les premiers moyens de circulation étant agencés pour faire circuler l'air ambiant de la première ouverture vers la deuxième ouverture dans le volume de réception via la première surface de transfert de l'échangeur thermique.

L'invention a également pour objet une installation, comportant :
- un poêle conforme à l'invention ;
- une première pièce à chauffer, présentant un air ambiant, et comprenant un conduit de cheminée raccordé au conduit d'évacuation ;
- une deuxième pièce à chauffer ;
- des parois d'habillage, montées sur l'armature, les parois d'habillage étant de préférence des plaques de plâtre ;
- une première ouverture, formée dans une paroi d'habillage, et autorisant une entrée de l'air ambiant dans le volume de réception ;
- une deuxième ouverture, formée dans une paroi d'habillage, et autorisant une sortie de l'air ambiant hors du volume de réception ;
les premiers moyens de circulation étant agencés pour faire circuler l'air ambiant de la première ouverture vers la deuxième ouverture dans le volume de réception via la première surface de transfert de l'échangeur thermique, de manière à expulser l'air ambiant chauffé par la première surface de transfert vers la première pièce à chauffer ;
les deuxièmes moyens de circulation étant agencés pour faire circuler l'air ambiant de la première pièce à chauffer dans le volume de réception via la seconde surface de transfert de l'échangeur thermique, de manière à expulser l'air ambiant chauffé par la seconde surface de transfert vers la deuxième pièce à chauffer.

### Brève description des dessins

D'autres caractéristiques et avantages apparaîtront dans l'exposé détaillé de différents modes de réalisation de l'invention, l'exposé étant assorti d'exemples et de références aux dessins joints.
Figure 1 est une vue schématique en coupe illustrant le principe de fonctionnement d'un poêle selon l'invention. Les flèches intitulées « C » montrent le déplacement des combustibles. Les flèches intitulées « A » montrent le déplacement de l'air comburant. Les flèches intitulées « F » montrent le déplacement des fumées de combustion.
Figure 2 est une vue schématique de face d'un poêle selon l'invention.
Figure 3 est une vue schématique de côté d'un poêle selon l'invention.
Figure 4 est une vue schématique partielle illustrant la partie inférieure et arrière du volume de réception délimité par l'armature.
Figure 5 est une vue schématique illustrant l'intérieur de l'armature, vue de l'arrière.
Figure 6 est une vue schématique partielle en perspective de côté d'un poêle selon l'invention.
Figure 7 est une vue schématique en perspective illustrant un exemple de réalisation d'un échangeur thermique équipant un poêle selon l'invention.

### Exposé détaillé des modes de réalisation

Les éléments identiques ou assurant la même fonction porteront les mêmes références pour les différents modes de réalisation, par souci de simplification.

Un objet de l'invention est un poêle 1, comportant :
- une armature 2, délimitant un volume de réception ;
- une enceinte 3 de combustion, agencée en dehors du volume de réception, et comprenant un brûleur 30 alimenté en air comburant A pour produire une flamme ;
- un réservoir 4 à combustible C, agencé dans le volume de réception ;
- des moyens de fixation, agencés pour fixer l'enceinte 3 de combustion à l'armature 2 de manière à laisser une zone d'espacement ZE entre l'enceinte 3 de combustion et l'armature 2 ;
- un tube d'approvisionnement 5, comprenant une partie 50 s'étendant dans la zone d'espacement ZE, et agencé pour relier le réservoir 4 à combustible C à l'enceinte 3 de combustion de manière à approvisionner le brûleur 30 en combustible C ;
- un conduit d'évacuation Cₑ, agencé dans le volume de réception pour évacuer des fumées F de combustion hors de l'armature 2 ;
- un tube d'évacuation 6, comprenant une partie 60 s'étendant dans la zone d'espacement ZE, et agencé pour relier l'enceinte 3 de combustion au conduit d'évacuation Cₑ de manière à évacuer les fumées F de combustion de l'enceinte 3 de combustion ;
- un échangeur thermique 7, agencé dans le volume de réception pour transférer l'énergie thermique des fumées F de combustion à un air ambiant d'une première pièce à chauffer circulant dans le volume de réception, l'échangeur thermique 7 comprenant une plaque de séparation 72 agencée pour délimiter des première et seconde surfaces de transfert S1, S2 ;
- des premiers moyens de circulation, agencés pour faire circuler l'air ambiant de la première pièce à chauffer dans le volume de réception via la première surface de transfert S1 de l'échangeur thermique 7, les premiers moyens de circulation étant destinés à expulser l'air ambiant chauffé par la première surface de transfert S1 vers la première pièce à chauffer ;
- des deuxièmes moyens de circulation, agencés pour faire circuler l'air ambiant de la première pièce à chauffer dans le volume de réception via la seconde surface de transfert S2 de l'échangeur thermique, les deuxièmes moyens de circulation étant destinés à expulser l'air ambiant chauffé par la seconde surface de transfert S2 vers une deuxième pièce à chauffer.

### Armature

L'armature 2 est avantageusement réalisée dans un matériau métallique. L'armature 2 peut comporter un ensemble de montants et de traverses agencé pour soutenir le poêle 1. L'armature 2 possède avantageusement une masse adaptée pour soutenir l'enceinte 3 de combustion. La masse de l'armature 2 peut être adaptée de sorte que l'armature 2 est autoportée. L'armature 2 comporte une embase 20, destinée à reposer sur un sol de la pièce à chauffer. L'embase 20 de l'armature 2 est avantageusement réalisée dans un matériau élastique, par exemple un caoutchouc. L'embase 20 de l'armature 2 peut comporter des coussinets réalisés dans le matériau élastique. L'armature 2 s'étend préférentiellement suivant un axe vertical. L'armature 2 comporte avantageusement au moins une trappe latérale 21. L'armature 2 peut être dépourvue de parois d'habillage 9 avant l'installation du poêle 1 dans la première pièce à chauffer. Les parois d'habillage 9 pourront alors être montées sur l'armature 2 lors de l'installation du poêle 1 dans la première pièce à chauffer, les parois d'habillage 9 étant alors de préférence réalisées des plaques de plâtre. Selon une variante, le poêle 1 comporte des parois d'habillage 9 montées sur l'armature 2 (avant l'installation du poêle 1 dans la première pièce à chauffer) de manière à former un caisson, les parois d'habillage 9 étant alors de préférence réalisées en acier.

L'armature 2 et l'enceinte 3 de combustion sont dépourvues d'un habillage commun.

### Alimentation en air comburant

Le poêle 1 comporte avantageusement :
- un conduit d'alimentation Cₐ en air comburant A, agencé dans le volume de réception ;
- un tube d'alimentation 8 en air comburant A, comprenant une partie 80 s'étendant dans la zone d'espacement ZE, et agencé pour relier le conduit d'alimentation Cₐ en air comburant A à l'enceinte 3 de combustion de manière à alimenter le brûleur 30 en air comburant A.

Il est à noter que le conduit d'alimentation Cₐ en air comburant A est optionnel. L'air A comburant peut être prélevé directement dans la première pièce à chauffer de manière à circuler directement dans le tube d'alimentation 8 en air comburant A.

Seules des parties d'extrémités du conduit d'alimentation Cₐ en air comburant A sont illustrées à la figure 5, lesdites parties d'extrémité pouvant être raccordées par un flexible de raccordement (non illustré).

La partie 80 du tube d'alimentation 8 en air comburant A s'étend avantageusement dans la zone d'espacement ZE au-dessous de la partie 50 du tube d'approvisionnement 5 et au-dessus de la partie 60 du tube d'évacuation 6.

Le conduit d'alimentation Cₐ en air comburant A et le conduit d'évacuation Cₑ sont coaxiaux. Plus précisément, le conduit d'alimentation Cₐ en air comburant A et le conduit d'évacuation Cₑ comportent avantageusement des parties supérieures coaxiales.

### Enceinte de combustion

L'enceinte 3 de combustion comporte une embase 31, de préférence suspendue, c'est-à-dire s'étendant au-dessus du sol de la pièce à chauffer. L'enceinte 3 de combustion comporte au moins une vitre 32 agencée pour observer la flamme. Le poêle 1 comporte avantageusement une première couche d'isolation thermique montée à l'extérieur de l'enceinte 3 de combustion, agencée de manière à réduire le flux de rayonnement thermique transmis par la face arrière (i.e. orientée vers la zone d'espacement ZE) de l'enceinte 3 de combustion. Le poêle 1 comporte avantageusement une deuxième couche d'isolation thermique montée à l'intérieur de l'enceinte 3 de combustion, et agencée de manière à réduire le flux de rayonnement thermique transmis par la face arrière (i.e. orientée vers la zone d'espacement ZE) de l'enceinte 3 de combustion.

### Réservoir à combustible

Le réservoir 4 à combustible C est fixé à l'armature 2. Le réservoir 4 à combustible comporte des parois 40 formant une enceinte adaptée pour contenir des combustibles C solides, de préférence des granulés de bois.

Le poêle 1 peut comporter une couche d'isolation thermique ou une lame d'air agencée autour du réservoir 4 à combustible C.

### Fixation de l'enceinte à l'armature

Les moyens de fixation comportent avantageusement le tube d'approvisionnement 5, le tube d'évacuation 6 et le tube d'alimentation 8 en air comburant A. Plus précisément, les moyens de fixation comportent avantageusement la partie 50 du tube d'approvisionnement 5, la partie 60 du tube d'évacuation et la partie 80 du tube d'alimentation 8 en air comburant A, agencées pour assurer la liaison mécanique entre l'armature 2 et l'enceinte 3 de combustion.

Les moyens de fixation sont avantageusement agencés pour suspendre l'embase 31 de l'enceinte 3 de combustion au-dessus de l'embase 20 de l'armature 2.

### Tube d'approvisionnement

Le tube d'approvisionnement 5 s'étend suivant une direction oblique par rapport à l'axe vertical de l'armature 2 de manière à approvisionner le brûleur 30 en combustible C par gravité.

Le tube d'approvisionnement 5 est avantageusement relié au réservoir 4 à combustible C à l'aide d'une vis sans fin 51 permettant de doser l'alimentation en combustible C.

### Conduit d'évacuation

Seules des parties d'extrémités du conduit d'évacuation Cₑ sont illustrées aux figures 4 et 5, lesdites parties d'extrémité pouvant être raccordées par un flexible de raccordement (non illustré).

### Echangeur thermique

La plaque de séparation 72 sépare l'échangeur thermique 7 en deux parties, de manière à délimiter les première et seconde surfaces de transfert S1, S2. La plaque de séparation 72 est avantageusement montée mobile sur l'échangeur thermique 7 de manière à ajuster les superficies des première et seconde surfaces de transfert S1, S2. Ainsi, la plaque de séparation 72 peut être réglable en hauteur.

A titre d'exemple non limitatif, l'échangeur thermique 7 peut être un échangeur à tubes 71. Les fumées F de combustion circulent dans l'échangeur thermique 7 de manière à échanger des calories avec l'air ambiant de la première pièce à chauffer circulant dans le volume de réception.

### Tube d'évacuation

Le tube d'évacuation 6 comporte avantageusement une première portion agencée pour évacuer les fumées F de combustion de l'enceinte 3 de combustion vers l'échangeur thermique 7.

Le tube d'évacuation 6 comporte avantageusement une deuxième portion agencée pour réceptionner les fumées F de combustion sortant de l'échangeur thermique 7 afin de les évacuer vers le conduit d'évacuation Cₑ.

### Circulation de l'air ambiant

Les premiers moyens de circulation comportent avantageusement :
- un premier organe de ventilation 70a, agencé pour ventiler l'air ambiant de la première pièce à chauffer dans le volume de réception via la première surface de transfert S1 de l'échangeur thermique 7 ;
- un premier régulateur, configuré pour réguler la vitesse du premier organe de ventilation 70a selon une consigne de température de la première pièce à chauffer.

Le premier régulateur peut être un régulateur de type PID (Proportionnel Intégrale Dérivé). Le premier régulateur est relié à un capteur de température de la première pièce à chauffer.

Les deuxièmes moyens de circulation comportent avantageusement :
- un deuxième organe de ventilation 70b, agencé pour ventiler l'air ambiant de la première pièce à chauffer dans le volume de réception via la seconde surface de transfert S2 de l'échangeur thermique 7,
- un deuxième régulateur, configuré pour réguler la vitesse du deuxième organe de ventilation 70b selon une consigne de température de la deuxième pièce à chauffer.

Le deuxième régulateur peut être un régulateur de type PID (Proportionnel Intégrale Dérivé). Le deuxième régulateur est relié à un capteur de température de la deuxième pièce à chauffer.

Le poêle 1 comporte avantageusement :
- une première ouverture 90a, formée dans une paroi d'habillage 9 du caisson, et autorisant une entrée de l'air ambiant dans le volume de réception ;
- une deuxième ouverture 90b, formée dans une paroi d'habillage 9 du caisson, et autorisant une sortie de l'air ambiant hors du volume de réception ;
les premiers moyens de circulation étant agencés pour faire circuler l'air ambiant de la première ouverture 90a vers la deuxième ouverture 90b dans le volume de réception via la première surface de transfert S1 de l'échangeur thermique 7.

La première ouverture 90a est avantageusement située au-dessus de l'enceinte 3 de combustion. Le terme « au-dessus » s'entend en projection orthogonale sur la paroi d'habillage 9 où la première ouverture 90a est formée. La deuxième ouverture 90b est avantageusement située au-dessous de l'enceinte 3 de combustion. Le terme « au-dessous » s'entend en projection orthogonale sur la paroi d'habillage 9 où la deuxième ouverture 90b est formée. Les premiers moyens de circulation sont avantageusement agencés pour aspirer l'air ambiant de la première ouverture 90a vers la deuxième ouverture 90b via la première surface de transfert S1 de l'échangeur thermique 7. Ainsi, un avantage procuré par une telle convection forcée est d'obtenir une déstratification de l'air ambiant en déplaçant l'air ambiant d'une partie haute vers une partie basse. Le poêle 1 comporte avantageusement un déflecteur agencé pour dévier l'air ambiant sortant de la deuxième ouverture 90b vers le bas. Ainsi, un avantage procuré est d'améliorer la déstratification de l'air ambiant.

Selon un mode de réalisation non illustré, le poêle 1 comporte :
- une première ouverture, formée dans une paroi d'habillage 9 du caisson, et autorisant une entrée de l'air ambiant dans le volume de réception ;
- une deuxième ouverture, formée dans l'enceinte 3 de combustion, et autorisant une sortie de l'air ambiant hors de l'enceinte 3 de combustion ;

Le poêle 1 comporte un échangeur thermique additionnel, agencé dans l'enceinte 3 de combustion, en amont de la deuxième ouverture, pour transférer l'énergie thermique des fumées F de combustion à l'air ambiant sortant de la première surface de transfert S1 de l'échangeur thermique 7.

A cet effet, le poêle 1 comporte un tube de liaison, agencé pour relier l'air ambiant sortant de la première surface de transfert S1 de l'échangeur thermique 7 à l'échangeur thermique additionnel. Le tube de liaison permet de relier le volume de réception, délimité par l'armature 2, à l'enceinte 3 de combustion. Les premiers moyens de circulation sont agencés pour faire circuler l'air ambiant de la première pièce à chauffer dans le volume de réception via la première surface de transfert S1 de l'échangeur thermique 7. Les premiers moyens de circulation sont également agencés pour faire circuler l'air ambiant sortant de la première surface de transfert S1 de l'échangeur thermique 7 vers l'échangeur thermique additionnel via le tube de liaison.

### Installation

Un objet de l'invention est une installation comportant :
- un poêle 1 conforme à l'invention ;
- une première pièce à chauffer, présentant un air ambiant, et comprenant un conduit de cheminée raccordé au conduit d'évacuation Cₑ ;
- une deuxième pièce à chauffer ;
- des parois d'habillage 9, montées sur l'armature 2, les parois d'habillage 9 étant de préférence des plaques de plâtre ;
- une première ouverture 90a, formée dans une paroi d'habillage 9, et autorisant une entrée de l'air ambiant dans le volume de réception ;
- une deuxième ouverture 90b, formée dans une paroi d'habillage 9, et autorisant une sortie de l'air ambiant hors du volume de réception ;
les premiers moyens de circulation étant agencés pour faire circuler l'air ambiant de la première ouverture 90a vers la deuxième ouverture 90b dans le volume de réception via la première surface de transfert S1 de l'échangeur thermique 7, de manière à expulser l'air ambiant chauffé par la première surface de transfert S1 vers la première pièce à chauffer ;
les deuxièmes moyens de circulation étant agencés pour faire circuler l'air ambiant de la première pièce à chauffer dans le volume de réception via la seconde surface de transfert S2 de l'échangeur thermique 7, de manière à expulser l'air ambiant chauffé par la seconde surface de transfert S2 vers la deuxième pièce à chauffer.

La première ouverture 90a est avantageusement située au-dessus de l'enceinte 3 de combustion. Le terme « au-dessus » s'entend en projection orthogonale sur la paroi d'habillage 9 où la première ouverture 90a est formée. La deuxième ouverture 90b est avantageusement située au-dessous de l'enceinte 3 de combustion. Le terme « au-dessous » s'entend en projection orthogonale sur la paroi d'habillage 9 où la deuxième ouverture 90b est formée. Les premiers moyens de circulation sont avantageusement agencés pour aspirer l'air ambiant de la première ouverture 90a vers la deuxième ouverture 90b via la première surface de transfert S1 de l'échangeur thermique 7 afin d'obtenir une convection forcée.

Selon une alternative, la première ouverture 90a est située au-dessous de l'enceinte 3 de combustion et la deuxième ouverture 90b est située au-dessus de l'enceinte 3 de combustion. Les premiers moyens de circulation permettent alors une convection naturelle de l'air ambiant de la première ouverture 90a vers la deuxième ouverture 90b via la première surface de transfert S1 de l'échangeur thermique 7.

Le poêle 1 comporte avantageusement un déflecteur (non illustré) agencé pour dévier l'air ambiant sortant de la deuxième ouverture 90b vers le bas.

La première pièce à chauffer comporte un sol et un plafond, et les parois d'habillage 9 s'étendent avantageusement du sol au plafond.

La première pièce à chauffer comporte un mur, et l'armature 2 est avantageusement encastrée dans le mur ou est avantageusement apposée contre le mur.

Selon un mode de réalisation non illustré, l'installation comporte :
- un poêle 1 conforme à l'invention ;
- une première pièce à chauffer, présentant un air ambiant, et comprenant un conduit de cheminée raccordé au conduit d'évacuation Cₑ ;
- une deuxième pièce à chauffer ;
- des parois d'habillage 9, montées sur l'armature 2, les parois d'habillage 9 étant de préférence des plaques de plâtre ;
- une première ouverture, formée dans une paroi d'habillage 9, et autorisant une entrée de l'air ambiant dans le volume de réception ;
- une deuxième ouverture, formée dans l'enceinte 3 de combustion, et autorisant une sortie de l'air ambiant hors de l'enceinte 3 de combustion ;

Le poêle 1 comporte un échangeur thermique additionnel, agencé dans l'enceinte 3 de combustion, en amont de la deuxième ouverture, pour transférer l'énergie thermique des fumées F de combustion à l'air ambiant sortant de la première surface de transfert S1 de l'échangeur thermique 7.

A cet effet, le poêle 1 comporte un tube de liaison, agencé pour relier l'air ambiant sortant de la première surface de transfert S1 de l'échangeur thermique 7 à l'échangeur thermique additionnel. Le tube de liaison permet de relier le volume de réception, délimité par l'armature 2, à l'enceinte 3 de combustion. Les premiers moyens de circulation sont agencés pour faire circuler l'air ambiant de la première pièce à chauffer dans le volume de réception via la première surface de transfert S1 de l'échangeur thermique 7. Les premiers moyens de circulation sont également agencés pour faire circuler l'air ambiant sortant de la première surface de transfert S1 de l'échangeur thermique 7 vers l'échangeur thermique additionnel via le tube de liaison.

## Revendications

1. Poêle (1), comportant :
- une armature (2), délimitant un volume de réception ;
- une enceinte (3) de combustion, agencée en dehors du volume de réception, et comprenant un brûleur (30) alimenté en air comburant (A) pour produire une flamme ;
- un réservoir (4) à combustible (C), agencé dans le volume de réception ;
- des moyens de fixation, agencés pour fixer l'enceinte (3) de combustion à l'armature (2) de manière à laisser une zone d'espacement (ZE) entre l'enceinte (3) de combustion et l'armature (2) ;
- un tube d'approvisionnement (5), comprenant une partie (50) s'étendant dans la zone d'espacement (ZE), et agencé pour relier le réservoir (4) à combustible (C) à l'enceinte (3) de combustion de manière à approvisionner le brûleur (30) en combustible ;
- un conduit d'évacuation (Cₑ), agencé dans le volume de réception pour évacuer des fumées (F) de combustion hors de l'armature (2) ;
- un tube d'évacuation (6), comprenant une partie (60) s'étendant dans la zone d'espacement (ZE), et agencé pour relier l'enceinte (3) de combustion au conduit d'évacuation (Cₑ) de manière à évacuer les fumées (F) de combustion de l'enceinte (3) de combustion ;
- un échangeur thermique (7), agencé dans le volume de réception pour transférer l'énergie thermique des fumées (F) de combustion à un air ambiant d'une première pièce à chauffer circulant dans le volume de réception,
**caractérisé en ce que**
l'échangeur thermique (7) comprend une plaque de séparation (72) agencée pour délimiter des première et seconde surfaces de transfert (S1, S2) ;
et **en ce que** le poêle comprend en outre:
- des premiers moyens de circulation, agencés pour faire circuler l'air ambiant de la première pièce à chauffer dans le volume de réception via la première surface de transfert (S1) de l'échangeur thermique (7), les premiers moyens de circulation étant destinés à expulser l'air ambiant chauffé par la première surface de transfert (S1) vers la première pièce à chauffer ;
- des deuxièmes moyens de circulation, agencés pour faire circuler l'air ambiant de la première pièce à chauffer dans le volume de réception via la seconde surface de transfert (S2) de l'échangeur thermique (7), les deuxièmes moyens de circulation étant destinés à expulser l'air ambiant chauffé par la seconde surface de transfert (S2) vers une deuxième pièce à chauffer.

2. Poêle (1) selon la revendication 1, dans lequel la plaque de séparation (72) est montée mobile sur l'échangeur thermique (7) de manière à ajuster les superficies des première et seconde surfaces de transfert (S1, S2).

3. Poêle (1) selon la revendication 1 ou 2, dans lequel les premiers moyens de circulation comportent :
- un premier organe de ventilation (70a), agencé pour ventiler l'air ambiant de la première pièce à chauffer dans le volume de réception via la première surface de transfert (S1) de l'échangeur thermique (7) ;
- un premier régulateur, configuré pour réguler la vitesse du premier organe de ventilation (70a) selon une consigne de température de la première pièce à chauffer.

4. Poêle (1) selon l'une des revendications 1 à 3, dans lequel les deuxièmes moyens de circulation comportent :
- un deuxième organe de ventilation (70b), agencé pour ventiler l'air ambiant de la première pièce à chauffer dans le volume de réception via la seconde surface de transfert (S2) de l'échangeur thermique (7),
- un deuxième régulateur, configuré pour réguler la vitesse du deuxième organe de ventilation (70b) selon une consigne de température de la deuxième pièce à chauffer.

5. Poêle (1) selon l'une des revendications 1 à 4, comportant :
- un conduit d'alimentation (Cₐ) en air comburant (A), agencé dans le volume de réception ;
- un tube d'alimentation (8) en air comburant (A), comprenant une partie (80) s'étendant dans la zone d'espacement (ZE), et agencé pour relier le conduit d'alimentation (Cₐ) en air comburant (A) à l'enceinte (3) de combustion de manière à alimenter le brûleur (30) en air comburant (A).

6. Poêle (1) selon la revendication 5, dans lequel la partie (80) du tube d'alimentation (8) en air comburant (A) s'étend dans la zone d'espacement (ZE) au-dessous de la partie (50) du tube d'approvisionnement (5) et au-dessus de la partie (60) du tube d'évacuation (6).

7. Poêle (1) selon la revendication 5 ou 6, dans lequel les moyens de fixation comportent le tube d'approvisionnement (5), le tube d'évacuation (6) et le tube d'alimentation (8) en air comburant (A).

8. Poêle (1) selon l'une des revendications 5 à 7, dans lequel le conduit d'alimentation (Cₐ) en air comburant (A) et le conduit d'évacuation (Cₑ) sont coaxiaux.

9. Poêle (1) selon l'une des revendications 1 à 8, dans lequel l'armature (2) possède une masse adaptée pour soutenir l'enceinte (3) de combustion ; l'enceinte (3) de combustion et l'armature (2) comportant chacune une embase (31, 20) ; et les moyens de fixation sont agencés pour suspendre l'embase (31) de l'enceinte (3) de combustion au-dessus de l'embase (20) de l'armature (2).

10. Poêle (1) selon l'une des revendications 1 à 9, dans lequel l'armature (2) s'étend suivant un axe vertical, et le tube d'approvisionnement (5) s'étend suivant une direction oblique par rapport à l'axe vertical de manière à approvisionner le brûleur (30) en combustible (C) par gravité.

11. Poêle (1) selon l'une des revendications 1 à 10, dans lequel l'armature (2) comporte au moins une trappe latérale (21).

12. Poêle (1) selon l'une des revendications 1 à 11, dans lequel l'armature (2) comporte une embase (20), destinée à reposer sur un sol de la pièce à chauffer, et réalisée dans un matériau élastique.

13. Poêle (1) selon l'une des revendications 1 à 12, comportant des parois d'habillage (9) montées sur l'armature (2) de manière à former un caisson, les parois d'habillage (9) étant de préférence réalisées en acier.

14. Poêle (1) selon la revendication 13, comportant :
- une première ouverture (90a), formée dans une paroi d'habillage (9) du caisson, et autorisant une entrée de l'air ambiant dans le volume de réception ;
- une deuxième ouverture (90b), formée dans une paroi d'habillage (9) du caisson, et autorisant une sortie de l'air ambiant hors du volume de réception ;
les premiers moyens de circulation étant agencés pour faire circuler l'air ambiant de la première ouverture (90a) vers la deuxième ouverture (90b) dans le volume de réception via la première surface de transfert (S1) de l'échangeur thermique (7).

15. Installation, comportant :
- un poêle (1) selon l'une des revendications 1 à 12 ;
- une première pièce à chauffer, présentant un air ambiant, et comprenant un conduit de cheminée raccordé au conduit d'évacuation (Cₑ) ;
- une deuxième pièce à chauffer ;
- des parois d'habillage (9), montées sur l'armature (2), les parois d'habillage (9) étant de préférence des plaques de plâtre ;
- une première ouverture (90a), formée dans une paroi d'habillage (9), et autorisant une entrée de l'air ambiant dans le volume de réception ;
- une deuxième ouverture (90b), formée dans une paroi d'habillage (9), et autorisant une sortie de l'air ambiant hors du volume de réception ;
les premiers moyens de circulation étant agencés pour faire circuler l'air ambiant de la première ouverture (90a) vers la deuxième ouverture (90b) dans le volume de réception via la première surface de transfert (S1) de l'échangeur thermique (7), de manière à expulser l'air ambiant chauffé par la première surface de transfert (S1) vers la première pièce à chauffer ;
les deuxièmes moyens de circulation étant agencés pour faire circuler l'air ambiant de la première pièce à chauffer dans le volume de réception via la seconde surface de transfert (S2) de l'échangeur thermique (7), de manière à expulser l'air ambiant chauffé par la seconde surface de transfert (S2) vers la deuxième pièce à chauffer.

## Patentansprüche

1. Ofen (1), der Folgendes umfasst:
- ein Gestell (2), das ein Aufnahmevolumen begrenzt;
- einen Verbrennungsraum (3), der außerhalb des Aufnahmevolumens angeordnet ist und einen Brenner (30) beinhaltet, der mit Verbrennungsluft (A) beaufschlagt wird, um eine Flamme zu produzieren;
- einen Behälter (4) für Brennstoff (C), der in dem Aufnahmevolumen angeordnet ist;
- Befestigungsmittel, die dazu angeordnet sind, den Verbrennungsraum (3) an dem Gestell (2) zu befestigen, sodass zwischen dem Verbrennungsraum (3) und dem Gestell (2) eine Abstandszone (ZE) verbleibt;
- ein Zuführrohr (5), das einen Abschnitt (50) beinhaltet, der sich in der Abstandzone (ZE) erstreckt und dazu angeordnet ist, den Behälter (4) für Brennstoff (C) mit dem Verbrennungsraum (3) zu verbinden, um dem Brenner (30) Brennstoff zuzuführen;
- eine Abführleitung (Cₑ), die in dem Aufnahmevolumen angeordnet ist, um Verbrennungsgase (F) aus dem Gestell (2) abzuführen;
- ein Abführrohr (6), das einen Abschnitt (60) beinhaltet, der sich in der Abstandzone (ZE) erstreckt und dazu angeordnet ist, den Verbrennungsraum (3) mit der Abführleitung (Cₑ) zu verbinden, um die Verbrennungsgase (F) aus dem Verbrennungsraum (3) abzuführen;
- einen Wärmetauscher (7), der in dem Aufnahmevolumen angeordnet ist, um die Wärmeenergie der Verbrennungsgase (F) an eine Umgebungsluft eines ersten zu erwärmenden Raumes, die in dem Aufnahmevolumen zirkuliert, zu übertragen, **dadurch gekennzeichnet, dass** der Wärmetauscher (7) eine Trennplatte (72) beinhaltet, die dazu angeordnet ist, eine erste und eine zweite Übertragungsfläche (S1, S2) zu begrenzen;
und dass der Ofen ferner Folgendes beinhaltet:
- erste Zirkulationsmittel, die dazu angeordnet sind, die Umgebungsluft des ersten zu erwärmenden Raumes in dem Aufnahmevolumen über die erste Übertragungsfläche (S1) des Wärmetauschers (7) zirkulieren zu lassen, wobei die ersten Zirkulationsmittel dazu bestimmt sind, die durch die erste Übertragungsfläche (S1) erwärmte Umgebungsluft zu dem ersten zu erwärmenden Raum hin auszustoßen;
- zweite Zirkulationsmittel, die dazu angeordnet sind, die Umgebungsluft des ersten zu erwärmenden Raumes in dem Aufnahmevolumen über die zweite Übertragungsfläche (S2) des Wärmetauschers (7) zirkulieren zu lassen, wobei die zweiten Zirkulationsmittel dazu bestimmt sind, die durch die zweite Übertragungsfläche (S2) erwärmte Umgebungsluft zu einem zweiten zu erwärmenden Raum hin auszustoßen.

2. Ofen (1) nach Anspruch 1, wobei die Trennplatte (72) beweglich an dem Wärmetauscher (7) angebracht ist, um die Oberflächen der ersten und zweiten Übertragungsfläche (S1, S2) anzupassen.

3. Ofen (1) nach Anspruch 1 oder 2, wobei die ersten Zirkulationsmittel Folgendes umfassen:
- ein erstes Lüftungsorgan (70a), das dazu angeordnet ist, die Umgebungsluft des ersten zu erwärmenden Raumes in dem Aufnahmevolumen über die erste Übertragungsfläche (S1) des Wärmetauschers (7) zu leiten;
- einen ersten Regler, der dazu konfiguriert ist, die Geschwindigkeit des ersten Lüftungsorgans (70a) gemäß einem Temperatursollwert des ersten zu erwärmenden Raumes zu regeln.

4. Ofen (1) nach einem der Ansprüche 1 bis 3, wobei die zweiten Zirkulationsmittel Folgendes umfassen:
- ein zweites Lüftungsorgan (70b), das dazu angeordnet, die Umgebungsluft des ersten zu erwärmenden Raumes in dem Aufnahmevolumen über die zweite Übertragungsfläche (S2) des Wärmetauschers (7) zu leiten,
- einen zweiten Regler, der dazu konfiguriert ist, die Geschwindigkeit des zweiten Lüftungsorgans (70b) gemäß einem Temperatursollwert des zweiten zu erwärmenden Raumes zu regeln.

5. Ofen (1) nach einem der Ansprüche 1 bis 4, der Folgendes umfasst:
- eine Leitung zur Beaufschlagung (Cₐ) mit Verbrennungsluft (A), die in dem Aufnahmevolumen angeordnet ist;
- ein Rohr zur Beaufschlagung (8) mit Verbrennungsluft (A), das einen Abschnitt (80) beinhaltet, der sich in der Abstandszone (ZE) erstreckt und dazu angeordnet ist, die Leitung zur Beaufschlagung (Cₐ) mit Verbrennungsluft (A) mit dem Verbrennungsraum (3) zu verbinden, um den Brenner (30) mit Verbrennungsluft (A) zu beaufschlagen.

6. Ofen (1) nach Anspruch 5, wobei sich der Abschnitt (80) des Rohrs zur Beaufschlagung (8) mit Verbrennungsluft (A) in der Abstandszone (ZE) unterhalb des Abschnitts (50) des Zuführrohrs (5) und oberhalb des Abschnitts (60) des Abführrohrs (6) erstreckt.

7. Ofen (1) nach Anspruch 5 oder 6, wobei die Befestigungsmittel das Zuführrohr (5), das Abführrohr (6) und das Rohr zur Beaufschlagung (8) mit Verbrennungsluft (A) umfassen.

8. Ofen (1) nach einem der Ansprüche 5 bis 7, wobei die Leitung zur Beaufschlagung (Cₐ) mit Verbrennungsluft (A) und die Abführleitung (Cₑ) koaxial sind.

9. Ofen (1) nach einem der Ansprüche 1 bis 8, wobei das Gestell (2) eine Masse besitzt, die dazu angepasst ist, den Verbrennungsraum (3) zu stützen; wobei der Verbrennungsraum (3) und das Gestell (2) jeweils einen Sockel (31, 20) umfassen; und wobei die Befestigungsmittel dazu angeordnet sind, den Sockel (31) des Verbrennungsraumes (3) oberhalb des Sockels (20) des Gestells (2) zu halten.

10. Ofen (1) nach einem der Ansprüche 1 bis 9, wobei sich das Gestell (2) gemäß einer vertikalen Achse erstreckt und sich das Zuführrohr (5) gemäß einer mit Bezug auf die vertikale Achse schrägen Richtung erstreckt, um dem Brenner (30) durch Schwerkraft Brennstoff (C) zuzuführen.

11. Ofen (1) nach einem der Ansprüche 1 bis 10, wobei das Gestell (2) mindestens eine seitliche Klappe (21) umfasst.

12. Ofen (1) nach einem der Ansprüche 1 bis 11, wobei das Gestell (2) einen Sockel (20) umfasst, der dazu bestimmt ist, auf einem Boden des zu erwärmenden Raumes zu stehen, und aus einem elastischen Material gefertigt ist.

13. Ofen (1) nach einem der Ansprüche 1 bis 12, der Verkleidungswände (9) umfasst, die an dem Gestell (2) angebracht sind, um ein Gehäuse zu bilden, wobei die Verkleidungswände (9) vorzugsweise aus Stahl gefertigt sind.

14. Ofen (1) nach Anspruch 13, der Folgendes umfasst:
- eine erste Öffnung (90a), die in einer Verkleidungswand (9) des Gehäuses gebildet ist und einen Eintritt der Umgebungsluft in das Aufnahmevolumen gestattet;
- eine zweite Öffnung (90b), die in einer Verkleidungswand (9) des Gehäuses gebildet ist und einen Austritt der Umgebungsluft aus dem Aufnahmevolumen gestattet; wobei die ersten Zirkulationsmittel dazu angeordnet sind, die Umgebungsluft von der ersten Öffnung (90a) zu der zweiten Öffnung (90b) in dem Aufnahmevolumen über die erste Übertragungsfläche (S1) des Wärmetauschers (7) zirkulieren zu lassen.

15. Anlage, die Folgendes umfasst:
- einen Ofen (1) nach einem der Ansprüche 1 bis 12;
- einen ersten zu erwärmenden Raum, der eine Umgebungsluft aufweist und eine Kaminleitung beinhaltet, die an die Abführleitung (Cₑ) angeschlossen ist;
- einen zweiten zu erwärmenden Raum;
- Verkleidungswände (9), die an dem Gestell (2) angebracht sind, wobei die Verkleidungswände (9) vorzugsweise Gipsplatten sind;
- eine erste Öffnung (90a), die in einer Verkleidungswand (9) gebildet ist und einen Eintritt der Umgebungsluft in das Aufnahmevolumen gestattet;
- eine zweite Öffnung (90b), die in einer Verkleidungswand (9) gebildet ist und einen Austritt der Umgebungsluft aus dem Aufnahmevolumen gestattet;
wobei die ersten Zirkulationsmittel dazu angeordnet sind, die Umgebungsluft von der ersten Öffnung (90a) zu der zweiten Öffnung (90b) in dem Aufnahmevolumen über die erste Übertragungsfläche (S1) des Wärmetauschers (7) zirkulieren zu lassen, um die durch die erste Übertragungsfläche (S1) erwärmte Umgebungsluft zu dem ersten zu erwärmenden Raum hin auszustoßen;
wobei die zweiten Zirkulationsmittel dazu angeordnet sind, die Umgebungsluft des ersten zu erwärmenden Raumes in dem Aufnahmevolumen über die zweite Übertragungsfläche (S2) des Wärmetauschers (7) zirkulieren zu lassen, um die durch die zweite Übertragungsfläche (S2) erwärmte Umgebungsluft zu dem zweiten zu erwärmenden Raum hin auszustoßen.

## Claims

1. Stove (1), comprising:
- a frame (2), delimiting a reception volume;
- a combustion chamber (3), arranged outside of the reception volume, and comprising a burner (30) supplied with combustion air (A) to produce a flame;
- a tank (4) with fuel (C), arranged in the reception volume;
- fixing means, arranged to fix the combustion chamber (3) to the frame (2) so as to leave a gap zone (ZE) between the combustion chamber (3) and the frame (2);
- a feed pipe (5), comprising a part (50) extending in the gap zone (ZE), and arranged to connect the tank (4) with fuel (C) to the combustion chamber (3) so as to feed the burner (30) with fuel;
- a discharge duct (Cₑ), arranged in the reception volume for discharging combustion flue-gases (F) out of the frame (2);
- a discharge pipe (6), comprising a part (60) extending in the gap zone (ZE), and arranged to connect the combustion chamber (3) to the discharge duct (Cₑ) so as to discharge the combustion flue-gases (F) from the combustion chamber (3);
- a heat exchanger (7), arranged in the reception volume to transfer heat energy from the combustion flue-gases (F) to ambient air of a first room to be heated circulating in the reception volume,
**characterized in that** the heat exchanger (7) comprises a separation plate (72) arranged to delimit first and second transfer surfaces (S1, S2);
and **in that** the stove further comprises:
- first circulation means, arranged to make the ambient air circulate from the first room to be heated into the reception volume via the first transfer surface (S1) of the heat exchanger (7), the first circulation means being intended to expel the ambient air heated by the first transfer surface (S1) to the first room to be heated;
- second circulation means, arranged to make the ambient air circulate from the first room to be heated into the reception volume via the second transfer surface (S2) of the heat exchanger (7), the second circulation means being intended to expel the ambient air heated by the second transfer surface (S2) to a second room to be heated.

2. Stove (1) according to Claim 1, wherein the separation plate (72) is movably mounted on the heat exchanger (7) so as to adjust the surface areas of the first and second transfer surfaces (S1, S2).

3. Stove (1) according to Claim 1 or 2, wherein the first circulation means comprise:
- a first ventilation member (70a), arranged to ventilate the ambient air of the first room to be heated in the reception volume via the first transfer surface (S1) of the heat exchanger (7);
- a first regulator, configured to regulate the speed of the first ventilation member (70a) according to a temperature setpoint of the first room to be heated.

4. Stove (1) according to one of Claims 1 to 3, wherein the second circulation means comprise:
- a second ventilation member (70b), arranged to ventilate the ambient air of the first room to be heated in the reception volume via the second transfer surface (S2) of the heat exchanger (7),
- a second regulator, configured to regulate the speed of the second ventilation member (70b) according to a temperature setpoint of the second room to be heated.

5. Stove (1) according to one of Claims 1 to 4, comprising:
- a supply duct (Cₐ) supplying combustion air (A), arranged in the reception volume;
- a supply pipe (8) supplying combustion air (A), comprising a part (80) extending in the gap zone (ZE), and arranged to connect the supply duct (Cₐ) supplying combustion air (A) to the combustion chamber (3) so as to supply the burner (30) with combustion air (A).

6. Stove (1) according to Claim 5, wherein the part (80) of the supply pipe (8) supplying combustion air (A) extends in the gap zone (ZE) below the part (50) of the feed pipe (5) and above the part (60) of the discharge pipe (6).

7. Stove (1) according to Claim 5 or 6, wherein the fixing means comprise the feed pipe (5), the discharge pipe (6) and the supply pipe (8) supplying combustion air (A).

8. Stove (1) according to one of Claims 5 to 7, wherein the supply pipe (Cₐ) supplying combustion air (A) and the discharge pipe (Cₑ) are coaxial.

9. Stove (1) according to one of Claims 1 to 8, wherein the frame (2) has a mass suitable for supporting the combustion chamber (3); the combustion chamber (3) and the frame (2) each comprising a base (31, 20); and the fixing means are arranged to suspend the base (31) of the combustion chamber (3) above the base (20) of the frame (2).

10. Stove (1) according to one of Claims 1 to 9, wherein the frame (2) extends along a vertical axis, and the feed pipe (5) extends in an oblique direction with respect to the vertical axis so as to feed the burner (30) with fuel (C) by gravity.

11. Stove (1) according to one of Claims 1 to 10, wherein the frame (2) comprises at least one lateral hatch (21).

12. Stove (1) according to one of Claims 1 to 11, wherein the frame (2) comprises a base (20), intended to rest on a floor of the room to be heated, and made of an elastic material.

13. Stove (1) according to one of Claims 1 to 12, comprising cladding walls (9) mounted on the frame (2) so as to form a box, the cladding walls (9) being preferably made of steel.

14. Stove (1) according to Claim 13, comprising:
- a first opening (90a), formed in a cladding wall (9) of the box, and allowing an intake of ambient air into the reception volume;
- a second opening (90b), formed in a cladding wall (9) of the box, and allowing an outlet of ambient air out of the reception volume;
the first circulation means being arranged to make the ambient air circulate from the first opening (90a) to the second opening (90b) in the reception volume via the first transfer surface (S1) of the heat exchanger (7).

15. Installation, comprising:
- a stove (1) according to one of Claims 1 to 12;
- a first room to be heated, having ambient air, and comprising a flue duct connected to the discharge duct (Cₑ);
- a second room to be heated;
- cladding walls (9), mounted on the frame (2), the cladding walls (9) being preferably sheets of plaster;
- a first opening (90a) formed in a cladding wall (9), and allowing an intake of ambient air into the reception volume;
- a second opening (90b), formed in a cladding wall (9), and allowing an outlet of ambient air out of the reception volume;
the first circulation means being arranged to make the ambient air circulate from the first opening (90a) to the second opening (90b) in the reception volume via the first transfer surface (S1) of the heat exchanger (7), so as to expel the ambient air heated by the first transfer surface (S1) to the first room to be heated; the second circulation means being arranged to make the ambient air circulate from the first room to be heated in the reception volume via the second transfer surface (S2) of the heat exchanger (7), so as to expel the ambient air heated by the second transfer surface (S2) to the second room to be heated.
